# EUROPÄISCHE PATENTSCHRIFT

(11) **EP 1 767 479 B1**
(45) Veröffentlichungstag und Bekanntmachung des Hinweises auf die Patenterteilung: **23.05.2012**
(21) Anmeldenummer: 06122502.5
(22) Anmeldetag: 04.02.2005
(51) Int. Cl.: B65H 16/06, B65H 19/12

(54) **Verfahren zum Abachsen einer Materialrolle**
Method for unloading a roll of material
Procédé de démonter un rouleau de matière de son axe

(30) Priorität: 03.05.2004 DE 102004021604
(43) Veröffentlichungstag der Anmeldung: 28.03.2007
(62) Teilanmeldung aus: 05701644.6
(73) Patentinhaber: Koenig & Bauer AG, 97080 Würzburg (DE)
(72) Erfinder: Olbort, Josef, 97350 Mainbernheim (DE); Repp, Johannes, 97250 Erlabrunn (DE); Trutschel, Hartwig, 97076 Würzburg (DE)

(56) Entgegenhaltungen:
- US-A- 4 903 910

## Beschreibung

Die Erfindung betrifft ein Verfahren zum Abachsen einer Materialrolle gemäß dem Oberbegriff des Anspruchs 1.

Derartige Verfahren werden beispielsweise, jedoch keineswegs ausschließlich, an Rollenrotationsdruckmaschinen eingesetzt, um verbrauchte bzw. angebrochene Materialrollen vom Rollenwechsler abzunehmen. Um ein zuverlässiges Abstreifen der Materialrolle von den Achszapfen des Rollenwechslers gewährleisten zu können sind an bekannten Rollenwechslern Abstreifeinrichtungen, beispielsweise Abstreifringe, vorhanden.

Aus der DE 101 50 810 A1 ist ein solches Verfahren zum Abachsen einer Materialrolle vom Rollenwechsler einer Rollenrotationsdruckmaschine bekannt. Bei diesem Verfahren werden die Abstreifeinrichtungen lagegesteuert bzw. lagegeregelt angetrieben um zu erreichen, dass die Abstreifeinrichtungen beim Auseinanderfahren der Achszapfen um den gleichen Weg wie der Rollenarm, aber in die entgegengesetzte Richtung relativ zu den Achszapfen bewegt werden, so dass im Ergebnis die Restrolle ihre Lage beim Auseinanderfahren der Rollenarme und dem damit verbundenen Abstreifen von den Achszapfen nicht verändert.

Die WO 02/40387 A1 beschreibt eine Vorrichtung zum Herstellen von hülsenlosen Papierrollen, bei der zum Wechsel der Papierrolle die beiden Tragzapfen gleichzeitig zurückgezogen werden.

Die US 4 903 910 A beschreibt ein Verfahren zum Abachsen einer Materialrolle in einem Rollenwechsler, wobei ein Abstand der Tragelemente größer ist als die Länge einer Hülse. Zum sicheren Abachsen der Hülse sind Abstreifer vorgesehen.

Die EP 0 391 061 A1 beschreibt eine Vorrichtung zum Ausrichten einer neuen Materialrolle, wobei eine Ausrichteeinheit gegen die Papierrolle drückt und so ein entriegelter Transportwagen auf einer Schiebebühne verfahren kann.

Der Erfindung liegt die Aufgabe zugrunde, ein Verfahren zum Abachsen einer Materialrolle zu schaffen.

Die Aufgabe wird erfindungsgemäß durch die Merkmale des Anspruchs 1 gelöst.

Die mit der Erfindung erzielbaren Vorteile bestehen insbesondere darin, dass eine Lagesteuerung oder Lageregelung für die Abstreifeinrichtung nicht erforderlich ist. Das lagerichtige Abachsen der Materialrolle wird vielmehr dadurch erreicht, dass die Abstreifeinrichtungen mit bestimmten Kräften in einem vorbestimmten Verfahrensablauf gegen die Materialrolle gedrückt werden.

Im ersten Verfahrensschritt wird die erste Abstreifeinrichtung mit einer ersten Abstreifkraft gegen die Materialrolle gedrückt, wobei aufgrund des fest eingestellten Abstandes zwischen den Rollenarmen des Rollenwechslers zunächst noch keine Relativbewegung zwischen Materialrolle und Achszapfen auftritt. Anschließend werden im zweiten Verfahrensschritt die Rollenarme soweit auseinander gefahren, bis die erste Seite der Materialrolle vom ersten Achszapfen abgestreift ist. Das lagerichtige Abstreifen der ersten Seite der Materialrolle vom ersten Achszapfen wird dabei durch die Abstreifkraft A der ersten Abstreifeinrichtung gewährleistet.

Sobald die erste Seite der ersten Materialrolle frei ist, wird dann die zweite Abstreifeinrichtung mit einer zweiten Abstreifkraft gegen die Materialrolle gedrückt. Durch weiteres Auseinanderfahren der beiden Rollenarme wird dann auch die zweite Seite der Materialrolle vom zweiten Achszapfen abgestreift.

Nach einer bevorzugten Ausführungsform des Verfahrens ist die zweite Abstreifkraft B größer als die erste Abstreifkraft A. Dies kann von Vorteil sein, wenn die Materialrolle noch nicht vollständig verbraucht ist und somit aufgrund ihres Eigengewichtes nach dem Abstreifen der ersten Seite vom ersten Achszapfen einseitig herunterhängt. Aufgrund des dabei auftretenden Kippmoments werden die Reibungskräfte zwischen der zweiten Seite der Materialrolle und dem zweiten Achszapfen vergrößert, so dass eine entsprechend höhere zweite Abstreifkraft B zum Abstreifen der zweiten Seite der Materialrolle vom zweiten Achszapfen erforderlich ist.

Soweit an den Achszapfen jeweils Spanneinrichtungen zum Fixieren der Materialrolle vorgesehen sind, beispielsweise in der Form von Spannbacken, sollten diese vor dem Abachsen der Materialrolle nicht einfach gleichzeitig geöffnet werden. Vielmehr sollte zunächst nur die Spanneinrichtung an der ersten Seite der Materialrolle geöffnet werden, so dass die zweite Seite der Materialrolle zunächst noch fixiert ist und sich nicht vom zweiten Achszapfen lösen kann. Erst nach vollständigem Abstreifen der ersten Seite der Materialrolle vom ersten Achszapfen wird auch die zweite Spanneinrichtung geöffnet werden, so dass die zweite Abstreifeinrichtung die zweite Seite der Materialrolle abstreifen kann.

Potentiell besteht nach dem Abachsen der ersten Seite der Materialrolle vom ersten Achszapfen die Gefahr, dass durch das Abstreifen der zweiten Materialrolle beim Ausfahren der zweiten Abstreifeinrichtung dann wiederum die erste Seite der Materialrolle ungewünscht auf den ersten Achszapfen aufgeschoben wird. Dieses unerwünschte erneute Aufschieben der ersten Seite der Materialrolle auf den ersten Achszapfen kann zuverlässig dadurch ausgeschlossen werden, dass die erste Abstreifeinrichtung nach dem Abstreifen der Materialrolle vom ersten Achszapfen in einer Endstellung fixiert wird. In dieser Endstellung wirkt die zweite Abstreifeinrichtung dann in der Art einer Sperre, die das Aufschieben der ersten Seite der Materialrolle auf den ersten Achszapfen zuverlässig verhindert.

In welcher Weise die erste Abstreifeinrichtung in der Endstellung fixiert wird, ist grundsätzlich beliebig. Eine besonders einfache Art und Weise ergibt sich dadurch, dass die erste Abstreifeinrichtung zur Fixierung in der Endstellung mit einer Fixierkraft C gegen einen Endanschlag gedrückt wird. Dadurch können im Ergebnis beinahe alle zusätzlichen Konstruktionsmaßnahmen unterbleiben, da eine Einrichtung zur Aufbringung der Fixierkraft C an der ersten Abstreifeinrichtung ohnehin vorhanden sein muss, beispielsweise in der Form eines pneumatischen oder hydraulischen Stellzylinders, und auch ein Endanschlag regelmäßig ohnehin vorhanden ist.

Besonders vorteilhaft ist es, wenn die Fixierkraft C größer als die zweite Abstreifkraft B ist, so dass das Zurückdrücken der ersten Abstreifeinrichtung beim Ausfahren der zweiten Abstreifeinrichtung zuverlässig ausgeschlossen ist.

Ist die Materialrolle beim Abachsen noch nicht vollständig verbraucht, so kommt es aufgrund des Eigengewichtes der Materialrolle häufig vor, dass diese während des Abachsens vom zweiten Achszapfen mit ihrer ersten Seite nach unten hin abkippt. Dieses Abkippen der Materialrolle kann eine Beschädigung der zweiten Abstreifeinrichtung verursachen. Denn aufgrund der zwischen der Stirnseite der Materialrolle und der zweiten Abstreifeinrichtung wirkenden Reibkräfte bewirkt ein Abkippen der Materialrolle eine erhebliche Kraftbelastung der zweiten Abstreifeinrichtung, der diese häufig nicht gewachsen ist. Ist die Abstreifeinrichtung beispielsweise in der Art eines Abstreifringes ausgebildet, der durch mehrere Stellzylinder in Richtung der Längsachse der Materialrolle ausgefahren wird, kann durch das Abkippen der Materialrolle häufig ein Verbiegen der Schubstangen der Stellzylinder verursacht werden.

Dieses Problem kann dadurch vermieden werden, dass die Reibkraft zwischen der Stirnseite der Materialrolle und der Abstreifeinrichtung vor dem Abkippen der Materialrolle soweit herabgesetzt wird, dass die Stirnseite der Materialrolle an der Kontaktfläche der Abstreifeinrichtung entlanggleiten kann. Es ist deshalb besonders vorteilhaft, wenn die zweite Abstreifkraft während des Abachsens der Materialrolle vom zweiten Achszapfen ausgehend von einem Anfangswert auf einen Endwert abgesenkt wird. Durch die Wahl des Anfangswertes B₁ der zweiten Abstreifkraft B muss gewährleistet sein, dass die Materialrolle zum Beginn des Abstreifens relativ zum zweiten Achszapfen bewegt werden kann. Durch die Reduktion der zweiten Abstreifkraft B währen des Abachsens vom zweiten Achszapfen wird gewährleistet, dass die Reibkraft zwischen der Materialrolle und der Abstreifeinrichtung soweit reduziert wird, dass beim Abkippen der Materialrolle deren Stirnseite entlang der Kontaktfläche der Abstreifeinrichtung gleiten kann, so dass keine Beschädigungen an der Abstreifeinrichtung auftreten.

In welcher Weise die Abstreifkraft während des Abachsens vom Anfangswert B₁ auf den Endwert abgesenkt wird, ist grundsätzlich beliebig. Nach einer bevorzugten Ausführungsform nimmt die zweite Abstreifkraft B in jeweils zugeordneten Phasen des Abachsens zwei Werte an, wobei die Werte der Abstreifkraft B₁ und B₂ während der aufeinanderfolgenden Phasen jeweils gleichbleibend beibehalten werden.

Das Abkippen der Materialrolle tritt in der Regel dann auf, wenn die Materialrolle im Wesentlichen vollständig von einem zylindrischen Teil des zweiten Achszapfens abgestreift ist und nur noch auf dem konischen Ende des zweiten Achszapfens aufliegt. Die beiden aufeinanderfolgenden Phasen zur Aufbringung der zweiten Abstreifkraft B sollten deshalb am Übergang zwischen zylindrischen Teil des zweiten Achszapfens und konischen Teil des zweiten Achszapfens orientiert werden.

Um die Materialrolle nach dem Abachsen möglichst ohne manuelle Eingriffe abtransportieren zu können, wird ein entsprechend geeignetes Transportmittel eingesetzt. Dieses Transportmittel wird dazu vor dem Abstreifen der Materialrolle vom ersten Achszapfen oder vor dem Absteifen der Materialrolle vom zweiten Achszapfen unterhalb der Materialrolle angeordnet. Auf diese Weise kann das Transportmittel die abgeachste Materialrolle aufnehmen und anschließend ins Materiallager zurücktransportieren bzw. eine entleerte Materialrolle einer Entsorgung zuführen.

Das Abkippen der Materialrolle nach dem einseitigen Abachsen kann in einfacher Weise dadurch vermieden werden, dass am Transportmittel eine höhenverstellbare Auflageeinheit vorgesehen ist. Diese Auflageeinheit kann beispielsweise in der Art eines Scherenhubtisches ausgebildet sein. Vor und/oder während des Abachsens der Materialrolle wird die Auflageeinheit an den Umfang der Materialrolle angenähert bzw. angelegt, so dass das einseitige Abkippen der Materialrolle entsprechend reduziert bzw. ganz vermieden wird.

Zur automatischen Fortbewegung des Transportmittels kann eine entsprechend geeignete Antriebseinrichtung, beispielsweise ein unter Flur angeordneter Kettenförderer, vorgesehen sein. Dabei ist zwischen Transportmittel und Antriebseinrichtung eine Kupplungseinrichtung vorgesehen, wobei die Kupplungseinrichtung nach der lagerichtigen Anordnung des Transportmittels unter der Materialrolle ausgekuppelt wird. Im Ergebnis wird dadurch erreicht, dass das Transportmittel nach dem Kontakt mit der Materialrolle allen Längsbewegungen der Materialrolle während des Abachsens folgen kann, so dass eine Beschädigung des Umfangs der Materialrolle aufgrund einer unerwünschten Relativbewegung zwischen Transportmittel und Materialrolle ausgeschlossen ist. Außerdem bleibt auf diese Weise die optimale Lage der Materialrolle auf dem Transportmittel während des Abachsens ohne weiteres erhalten.

Ein Ausführungsbeispiel der Erfindung ist in den Zeichnungen dargestellt und wird im Folgenden näher beschrieben.

Es zeigen:
- Fig. 1: einen schematisch dargestellten Rollenwechsler in einer ersten Phase des Abachsens einer Materialrolle;
- Fig. 2: den Rollenwechsler gemäß Fig. 1 in einer zweiten Phase des Abachsens;
- Fig. 3: den Rollenwechsler gemäß Fig. 1 in einer dritten Phase des Abachsens;
- Fig. 4: ein Diagramm der Druckkräfte an den Abstreifeinrichtungen des Rollenwechslers gemäß Fig. 1 während der verschiedenen Phasen des Abachsens.

In Fig. 1 ist schematisch ein Rollenwechsler 01, z. B. einer Rollenrotationsdruckmaschine, mit zwei Rollenarmen 02; 03 dargestellt. Am ersten Rollenarm 02 ist ein erster Achszapfen 04 und am zweiten Rollenarm 03 ein zweiter Achszapfen 06 vorgesehen, die in eine zylindrische Ausnehmung 07 einer Materialrolle 08 eingeschoben sind. Auf diese Weise kann die Materialrolle 08 drehbar auf dem Rollenwechsler 01 gelagert werden. Zur Fixierung der Materialrolle 08 auf den Achszapfen 04; 06 weisen die Achszapfen 04; 06 an den zylindrischen Abschnitten Spanneinrichtungen 09 auf. Die Spanneinrichtungen 09 sind in der Art von Spannbacken 09 ausgebildet und können durch Betätigung entsprechender Betätigungseinrichtungen an den Rollenarmen 02; 03 gegen den Innenumfang der zylindrischen Ausnehmung 07 gepresst werden.

Der Rollenwechsler 01 weist zur Aufnahme einer zweiten Materialrolle und/oder Restrolle ein nicht dargestelltes zweites Paar von Rollenarmen auf, die vorzugsweise identisch zu dem ersten Paar Rollenarmen 02; 03 ausgebildet sind. Die beiden Rollenarme sind um eine Schwenkachse schwenkbar gelagert.

Die Spanneinrichtungen 09 weisen in radialer Richtung bewegbare Elemente auf. Die Spanneinrichtungen 09 sind durch die Spannbacken 09 radial spreizbar.

Außerdem ist am ersten Rollenarm 02 eine erste Abstreifeinrichtung 11 und an dem zweiten Rollenarm 03 eine zweite Abstreifeinrichtung 12 vorgesehen. Die beiden Abstreifeinrichtungen 11; 12 sind beide in der Art von Abstreifringen 11; 12 ausgebildet und können mittels pneumatischer Stellzylinder 13 (siehe Fig. 2 und 3) gegen die Stirnseiten 14 der Materialrolle 08 gedrückt werden.

Zum Abachsen der Materialrolle 08 vom Rollenwechsler 01 wird nun wie folgt vorgegangen:

Zunächst wird die erste Abstreifeinrichtung 11 mit einer ersten Abstreifkraft A gegen die linke Stirnseite 14 der Materialrolle 08 gedrückt. Danach wird die Spanneinrichtung 09 am ersten Achszapfen 04 geöffnet. Zum Abachsen des ersten Achszapfens 04 wird dann der erste Rollenarm 02 in Richtung des Bewegungspfeils 16 nach außen gefahren, um auf diese Weise den Abstand zwischen den Rollenarmen 02 und 03 zu vergrößern. Da die rechte Seite der Materialrolle 08 mittels der Spanneinrichtung 09 des zweiten Achszapfens 06 fixiert ist, wird durch das Auseinanderfahren der Rollenarme 02 und 03 der erste Achszapfen 04 aus der zylindrischen Ausnehmung 07 herausgezogen. Diese Ausziehbewegung wird durch das Ausfahren der ersten Abstreifeinrichtung 11 mit der ersten Abstreifkraft A unterstützt, so dass das unerwünschte Abziehen der rechten Seite der Materialrolle 08 vom zweiten Achszapfen 06 ausgeschlossen ist.

In Fig. 2 ist die Materialrolle 08 nach dem Abachsen der linken Seite vom ersten Achszapfen 04 dargestellt. Man erkennt, dass die erste Abstreifeinrichtung 11 nun vollständig ausgefahren ist. In dieser Endstellung wird die Abstreifeinrichtung 11 durch Beaufschlagung der Stellzylinder 13 mit einem höheren Betriebsdruck, beispielsweise 6 bar, fixiert. Dadurch ist ein unerwünschtes Aufschieben der linken Seite der Materialrolle 08 auf den ersten Achszapfen 04 während des weiteren Abachsens ausgeschlossen. Spätestens zu diesem Zeitpunkt wird ein Transportmittel 17 unterhalb der Materialrolle 08 angeordnet, um die Materialrolle 08 nach dem Abachsen abtransportieren zu können.

Zum Abachsen auch der rechten Seite der Materialrolle 08 wird dann anschließend die zweite Abstreifeinrichtung 12 mit dem Anfangswert B₁ einer zweiten Abstreifkraft B beaufschlagt und die Spanneinrichtung 09 des zweiten Achszapfens 06 geöffnet. Durch die von der Abstreifeinrichtung 12 ausgeübte Abstreifkraft B wird die Materialrolle 08 zunächst gegen die fixierte Abstreifeinrichtung 11 gedrückt. Anschließend wird der zweite Rollenarm 03 entsprechend dem Bewegungspfeil 18 nach rechts verfahren, um auf diese Weise den Abstand zwischen den Rollenarmen 03 und 02 weiter zu vergrößern. Entsprechend dem größeren Abstand zwischen den Rollenarmen 02 und 03 wird die rechte Seite der Materialrolle 08, unterstützt durch das Ausfahren der zweiten Abstreifeinrichtung 12, vom zweiten Achszapfen 06 abgestreift. Kurz bevor die Materialrolle 08 vollständig vom zylindrischen Teil des zweiten Achszapfens 06 abgestreift ist, wird die Abstreifkraft B der zweiten Abstreifeinrichtung 12 auf den Endwert B₂ reduziert, so dass die Reibkraft zwischen der Stirnseite 14 und der Abstreifeinrichtung 12 herabgesetzt wird und eine Beschädigung der Stellzylinder 13 beim Abkippen der Materialrolle 08 ausgeschlossen ist.

In Fig. 3 ist die Materialrolle 08 nach dem vollständigen Abachsen zu erkennen. Die Materialrolle 08 liegt vollflächig auf dem Transportmittel 17 auf und kann nunmehr automatisch vom Rollenwechsler 01 abtransportiert werden.

In Fig. 4 sind die Antriebsdrücke der Abstreifeinrichtungen 11; 12 während des Abachsens der Materialrolle 08 schematisch dargestellt. Der Antriebsdruck der ersten Abstreifeinrichtung 11 ist dabei mit einer durchgezogenen Linie und der Antriebsdruck der zweiten Abstreifeinrichtung 12 mit einer strichlinierten Linie dargestellt.

Man erkennt, dass die erste Abstreifeinrichtung 11 beim Abachsen der linken Seite der Materialrolle 08 mit einem Überdruck von 1,5 bar beaufschlagt wird, um auf diese Weise die Abstreifkraft A zu erzeugen. Nach dem vollständigen Abstreifen der linken Seite der Materialrolle 08 wird die erste Abstreifeinrichtung 11 dann mit einem Überdruck von 6 bar beaufschlagt, um die Fixierkraft C zu erzeugen.

Während des Abachsens der linken Seite der Materialrolle 08 ist die zweite Abstreifeinrichtung 12 zunächst drucklos. Erst nach Fixierung der ersten Abstreifeinrichtung 11 mit der Fixierkraft C wird die zweite Abstreifeinrichtung 12 mit einem Druck von 3 bar beaufschlagt, um auf diese Weise den Anfangswert B₁ der zweiten Abstreifkraft B zu erzeugen. In der zweiten Phase des Abstreifens der rechten Seite der Materialrolle 08 wird dann der Druck der zweiten Abstreifeinrichtung 12 auf 1,5 bar Überdruck reduziert, was den Endwert B₂ der zweiten Abstreifkraft B entspricht.

### Bezugszeichenliste

- 01: Rollenwechsler
- 02: Rollenarm, erster
- 03: Rollenarm, zweiter
- 04: Achszapfen, erster
- 05: -
- 06: Achszapfen, zweiter
- 07: Ausnehmung, zylindrische
- 08: Materialrolle
- 09: Spanneinrichtung, Spannbacke
- 10: -
- 11: Abstreifeinrichtung, erste, Abstreifring
- 12: Abstreifeinrichtung, zweite, Abstreifring
- 13: Stellzylinder
- 14: Stirnseite (08)
- 15: -
- 16: Bewegungspfeil
- 17: Transportmittel
- 18: Bewegungspfeil

- A: Abstreifkraft
- B: Abstreifkraft
- C: Fixierkraft

- B₁: Anfangswert
- B₂: Endwert

## Patentansprüche

1. Verfahren zum Abachsen einer Materialrolle (08) von einem Rollenwechsler (01) einer bahnverarbeitenden Maschine, wobei der Rollenwechsler (01) zumindest einen ersten Rollenarm (02) und einen zweiten Rollenarm (03) mit jeweils einem Achszapfen (04; 06) aufweist, auf denen die Materialrolle (08) drehbar gelagert ist, wobei vor dem Abstreifen der Materialrolle (08) vom ersten Achszapfen (04) oder vor dem Abstreifen der Materialrolle (08) vom zweiten Achszapfen (06) ein Transportmittel (17) unterhalb der Materialrolle (08) angeordnet wird, auf der die Materialrolle (08) nach dem Abachsen abtransportiert wird, wobei das Transportmittel (17) durch die Materialrolle (08) bewegt wird, **dadurch gekennzeichnet, dass** das Transportmittel (17) mittels einer Antriebseinrichtung angetrieben wird; wobei zwischen Transportmittel (17) und der Antriebseinrichtung des Transportmittels (17) eine Kupplungseinrichtung vorgesehen ist, und wobei die Kupplungseinrichtung nach der lagerichtigen Anordnung des Transportmittels (17) ausgekuppelt wird.

2. Verfahren nach Anspruch 1, **dadurch gekennzeichnet, dass** jedem Achszapfen (04; 06) eine Abstreifeinrichtung (11; 12) zugeordnet ist, mit der die Materialrolle (08) in Richtung ihrer Längsachse von den Achszapfen (04; 06) abgestreift wird.

3. Verfahren nach Anspruch 1, **dadurch gekennzeichnet, dass** das Transportmittel (17) eine höhenverstellbare Auflageeinheit aufweist, wobei die Auflageeinheit vor und/oder während des Abachsens der Materialrolle (08) an den Umfang der Materialrolle (08) angenähert oder angelegt wird.

4. Verfahren nach Anspruch 2, **dadurch gekennzeichnet, dass** die Abstreifeinrichtung (11; 12) in der Art eines Abstreifrings (11; 12) ausgebildet ist.

5. Verfahren nach Anspruch 2 oder 4, **dadurch gekennzeichnet, dass** die Abstreifeinrichtung (11, 12) pneumatisch oder hydraulisch angetrieben ist.

6. Verfahren nach Anspruch 1, **dadurch gekennzeichnet, dass** jeder Achszapfen (04; 06) eine in radialer Richtung der Achszapfen (04; 06) spreizbare Spanneinrichtung (09) aufweist.

7. Verfahren nach Anspruch 1, **dadurch gekennzeichnet, dass** das Transportmittel (17) nach dem Kontakt mit der Materialrolle (08) allen Längsbewegungen der Materialrolle (08) während des Abachsens folgen kann.

## Claims

1. A method of removing a roll of material (08) from the axle of a roll changer (01) of a web-processing machine, wherein the roll changer (01) has at least one first roll arm (02) and one second roll arm (03) with one axle journal (04; 06) in each case on which the roll of material (08) is mounted so as to be rotatable, wherein before the roll of material (08) has been pulled off from the first axle journal (04) or before the roll of material (08) has been pulled off from the second axle journal (06) a conveying means is situated below the roll of material (08), on which the roll of material (08) is conveyed away after the removal from the axle, wherein the conveying means (17) is moved by the roll of material (08), **characterized in that** the conveying means (17) is driven by means of a driving device, wherein a coupling device is provided between the conveying means (17) and the driving device of the conveying means (17), and wherein the coupling device is uncoupled after the arrangement of the conveying means (17) in the correct position.

2. A method according to Claim 1, **characterized in that** a pull-off device (11; 12) is situated on each axle journal (04; 06), with which the roll of material (08) is pulled off from the axle journal (04; 06) in the direction of its longitudinal axis.

3. A method according to Claim 1, **characterized in that** the conveying means (17) has a vertically adjustable support unit, wherein the support unit is brought close to or brought against the periphery of the roll of material (08) before and/or during the removal of the roll of material (08) from the axle.

4. A method according to Claim 2, **characterized in that** the pull-off device (11; 12) is designed in the manner of a pull-off ring (11; 12).

5. A method according to Claim 2 or 4, **characterized in that** the pull-off device (11, 12) is driven pneumatically or hydraulically.

6. A method according to Claim 1, **characterized in that** each axle journal (04; 06) has a clamping device (09) spreadable in a radial direction of the axle journal (04; 06).

7. A method according to Claim 1, **characterized in that** the conveying means (17) can follow all longitudinal movements of the roll of material (08) during removal from the axle after contact with the roll of material (08).

## Revendications

1. Procédé pour démonter un rouleau de matière (08) d'un changeur de rouleaux (01) d'une machine travaillant une bande, le changeur de rouleaux (01) présentant au moins un premier bras porte-rouleau (02) et un deuxième bras porte-rouleau (03), comprenant chacun un tourillon d'axe (04 ; 06), tourillons d'axe sur lesquels le rouleau de matériau (08) est monté de façon à pouvoir tourner, un moyen de transport (17) étant, avant l'enlèvement du rouleau de matériau (08) du premier tourillon d'axe (04) ou avant l'enlèvement du rouleau de matériau (08) du deuxième tourillon d'axe (06), disposé en dessous du rouleau de matériau (08) sur lequel le rouleau de matériau (08) est évacué après le démontage de l'axe, le moyen de transport (17) étant déplacé par le rouleau de matériau (08), **caractérisé en ce que** le moyen de transport (17) est entraîné à l'aide d'un dispositif d'entraînement, un dispositif d'accouplement étant prévu entre le moyen de transport (17) et le dispositif d'entraînement du moyen de transport (17), et le dispositif d'accouplement étant désaccouplé après l'agencement en position correcte du moyen de transport (17).

2. Procédé selon la revendication 1, **caractérisé en ce qu'**à chaque tourillon d'axe (04 ; 06) est associé un dispositif de dévêtissement (11 ; 12), à l'aide duquel le rouleau de matériau (08) est enlevé du tourillon d'axe (04 ; 06) dans la direction de son axe longitudinal.

3. Procédé selon la revendication 1, **caractérisé en ce que** le moyen de transport (17) présente une unité de pose réglable en hauteur, l'unité de pose étant approchée de, ou accostée à, la périphérie du rouleau de matériau (08), avant et/ou pendant le démontage de l'axe du rouleau de matériau (08).

4. Procédé selon la revendication 2, **caractérisé en ce que** le dispositif de dévêtissement (11 ; 12) est réalisé à la manière d'une bague de dévêtissement (11 ; 12).

5. Procédé selon la revendication 2 ou 4, **caractérisé en ce que** le dispositif de dévêtissement (11 ; 12) est entraîné pneumatiquement ou hydrauliquement.

6. Procédé selon la revendication 1, **caractérisé en ce que** chaque tourillon d'axe (04 ; 06) présente un dispositif de serrage (09), pouvant être écarté dans la direction radiale des tourillons d'axe (04 ; 06).

7. Procédé selon la revendication 1, **caractérisé en ce qu'**après contact avec le rouleau de matériau (08), le moyen de transport (17) peut suivre tous les mouvements longitudinaux du rouleau de matériau (08) pendant le démontage de l'axe.
